# FASCICULE DE BREVET EUROPEEN

(11) **EP 1 385 067 B1**
(45) Date de publication et mention de la délivrance du brevet: **13.12.2006**
(21) Numéro de dépôt: 02078055.7
(22) Date de dépôt: 25.07.2002
(51) Int. Cl.: G04G 11/00

(54) **Pièce d'horlogerie planificatrice d'événements**
Uhr zum Planen von Ereignissen
Timepiece for planning events

(43) Date de publication de la demande: 28.01.2004
(73) Titulaire: ETA SA Manufacture Horlogère Suisse, 2540 Grenchen (CH)
(72) Inventeur: Gonzalez, Julien, 1630 Bulle (CH)
(74) Mandataire: Ravenel, Thierry Gérard Louis

(56) Documents cités:
- WO-A1-02/09490
- DE-A- 19 911 008
- DE-U- 29 800 650
- FR-A- 2 583 895
- US-A- 5 199 009
- PATENT ABSTRACTS OF JAPAN vol. 007, no. 256 (P-236), 15 novembre 1983 (1983-11-15) & JP 58 140669 A (ALPS DENKI KK), 20 août 1983 (1983-08-20)

## Description

La présente invention est relative à une pièce d'horlogerie électronique, du type montre-bracelet, permettant de fournir des informations en relation avec une manifestation comprenant une pluralité d'événements planifiés, comme par exemple les Jeux Olympiques, la Coupe de Monde de football, ou encore les jours fériés dans le monde.

Dans l'art antérieur, il est connu du document DE 199 11 008 une montre-bracelet, représentée à la figure 1, avec une boîte de montre circulaire 101, une lunette circulaire 102, et une glace, celle-ci étant fixée par la lunette. Un cadran 104 est situé sous la glace de la montre, maintenu par un réhaut tronconique 105, sur lequel sont inscrites les heures de « 1 » à « 12 ».Au centre du cadran 104, est ménagée une ouverture à travers laquelle passent les quatre arbres qui portent des aiguilles dont seul l'arbre extérieur 106 est visible sur la figure. Les arbres sont reliés au mouvement horloger, non représenté, placé sous le cadran 104. Chacun des quatre arbres supporte une des quatre aiguilles, l'aiguille des heures 107, l'aiguille des minutes 108, l'aiguille des secondes 109, et l'aiguille additionnelle 110 tournant dans le sens inverse des aiguilles d'une montre.

La lunette 102 est divisée en 12 parties, dans chacune desquelles figurent une indication d'un des mois. L'indication du mois de janvier est placée entre 11 et 12 heures, l'indication du mois de février est placée entre 10 et 11 heures, et cela jusqu'à l'indication du mois de décembre qui est placée entre 12 heures et 1 heure.

L'aiguille additionnelle 110 est entraînée par le mouvement horloger de la montre de manière à effectuer un tour de cadran 104 en une année en passant par 52 positions, ce qui correspond environ à un déplacement d'un pas par semaine.

Sur le cadran 104, les 17 quantièmes correspondants aux 17 Grand Prix de la saison de Formule 1 de l'année 1999 sont représentés, ainsi que le pays dans lesquels se déroulent les Grand Prix. Les différentes indications concernant les pays sont inscrites radialement à la périphérie du cadran 104 en regard de quantièmes, les indications relatives aux quantièmes étant inscrites dans des cases représentées également à la périphérie du cadran.

Ainsi, durant la semaine pendant laquelle un Grand Prix se déroule, l'aiguille additionnelle 110 indique le pays et le quantième, l'utilisateur peut ainsi vérifier si la date du jour correspond avec le quantième indiqué et savoir donc si le Grand Prix a lieu le jour en question, les Grand Prix de Formule 1 ayant toujours lieu le dimanche, l'utilisateur peut également vérifier le jour de la semaine. Pour ce type d'informations, l'indication de l'aiguille additionnelle 110 à une semaine près est donc juste suffisante.

Aucun Grand Prix n'ayant lieu du mois de novembre au mois de février, il est prévu d'utiliser ce secteur du cadran 104 laissé vierge pour inscrire « Formula One 1999».

La boîte 101 de la montre comprend une couronne 111 disposée à 3 heures, pour notamment le réglage de l'heure, et un bouton poussoir 112 disposé à 2 heures, pour le réglage de l'aiguille additionnelle 110 à la date correcte.

Une telle montre présente néanmoins plusieurs inconvénients. En effet, il est important de noter que l'aiguille additionnelle fournit en premier lieu une indication temporelle, qui est en correspondance avec des inscriptions concernant par exemple le lieu de l'événement. De ce fait la position de l'aiguille additionnelle dépend uniquement de la date, et plus précisément de la semaine en cours. Ainsi, l'aiguille additionnelle ne peut indiquer qu'une seule inscription, par exemple un pays, de manière certaine. Elle ne permet donc ni d'indiquer plusieurs événements simultanés, ni d'indiquer plusieurs indications de même nature concernant un événement en cours.

L'idée qui consisterait à utiliser plusieurs aiguilles additionnelles ne présentent aucun avantage sachant qu'il y a une correspondance directe entre la position de l'aiguille additionnelle et la semaine en cours. Ainsi, pour pouvoir indiquer deux événements au moyen de deux aiguilles additionnelles, il serait nécessaire qu'elles fournissent des indications temporelles différentes ce qui rendrait la lecture quasi impossible.

De plus, il est également à noter que l'aiguille additionnelle indique seulement l'arrivée d'un événement à une semaine près. L'utilisateur est donc par la suite obligé de comparer le quantième indiqué par l'aiguille additionnelle à celui du jour courant pour vérifier l'arrivée effective de l'événement indiqué. Cela étant, l'utilisateur, s'il veut connaître l'heure de début de l'événement indiqué pour pouvoir suivre, par exemple, une retransmission télévisuelle en direct, il doit connaître l'heure de début de l'événement à l'endroit où il se trouve. Cela nécessite de connaître l'heure de début de l'événement dans le pays où il se déroule et le décalage horaire entre l'endroit où se déroule l'événement et l'endroit où se trouve l'utilisateur. Il n'est donc pas très facile de pouvoir utiliser cette montre pour obtenir une information précise quant à l'arrivée d'un événement.

Enfin, une telle montre n'est utilisable que pour une saison de Formule 1. En effet d'une année sur l'autre, les quantièmes changent pour chaque Grand Prix, et l'ordre du calendrier peut subir quelques modifications, ainsi que l'ajout ou la suppression de certains Grand Prix.

L'invention a donc notamment pour but de fournir une pièce d'horlogerie qui est susceptible d'indiquer une pluralité d'événements simultanés de manière précise.

En effet, la pièce d'horlogerie électronique selon l'invention est remarquable en ce qu'elle permet de pallier les inconvénients susmentionnés.

Pour cela la présente invention concerne une pièce d'horlogerie électronique selon la revendication 1.

Selon un mode de réalisation de l'invention, la pièce d'horlogerie électronique est caractérisée en ce que ladite base de temps délivre une deuxième information horaire indépendante des fuseaux horaires, et en ce que ladite pluralité d'événements est planifiée en fonction de cette deuxième information horaire.

Selon un autre mode de réalisation de l'invention, la pièce d'horlogerie électronique est caractérisée en ce qu'elle comprend en outre des moyens de réception de signaux externes pour charger lesdites données relatives à la planification de ladite pluralité d'événements depuis un site spécifique d'un réseau informatique étendu.

L'invention va être expliquée ci-dessous en détail pour des modes de réalisation donnés uniquement à titre d'exemple, ces modes de réalisation étant illustrés par les dessins annexés dans lesquels :
La figure 1, déjà décrite, représente une montre « Formule 1 » selon l'art antérieur ;
La figure 2 représente un schéma de principe d'une pièce d'horlogerie selon un mode de réalisation préféré de l'invention ;
Les figures 3A et 3B représentent une pièce d'horlogerie selon des première et deuxième variantes selon un premier mode de réalisation de l'invention ;
La figure 4 représente une pièce d'horlogerie selon un deuxième mode de réalisation de l'invention ;
La figure 5 représente une pièce d'horlogerie selon un troisième mode de réalisation de l'invention ;
La figure 6 représente une pièce d'horlogerie selon un quatrième mode de réalisation de l'invention ;

La figure 2 représente un schéma de principe d'une pièce d'horlogerie électronique selon un mode de réalisation préféré de l'invention. La pièce d'horlogerie comprend notamment une base de temps 1 comprenant notamment un oscillateur à quartz 2 et une chaîne de division de fréquence associée à un générateur de signaux horaires formant un ensemble 3 permettant de délivrer des première IH1 et deuxième IH2 informations horaires. La première information horaire IH1 correspond à l'heure locale pour l'utilisateur de la pièce d'horlogerie. La deuxième information horaire IH2 correspond à une information horaire universelle comme par exemple l'heure GMT (« Greenwich Meridian Time »), ou encore une heure du type « Internet Time ». A ce sujet, la demande EP 0 984 342 A1 déposée au nom de Swatch AG intitulée « Pièce d'horlogerie électronique comportant une indication horaire fondée sur un système décimal », divulgue des moyens de génération de cette information horaire universelle fondée sur un système décimal, appelée également « Internet Time» , représentés aux figures 4 à 6 de cette demande.

La première information horaire IH1 est fournit à des moyens d'affichage pouvant être un affichage à cristaux liquides 4 (LCD) et / ou un affichage analogique 5 au moyen d'aiguilles indiquant les heures, les minutes et éventuellement les secondes.

La pièce d'horlogerie comprend également un circuit de commande 6 comprenant notamment une mémoire 7 susceptible de contenir des données relatives à une pluralité d'événements planifiés et des moyens de comparaison 8 recevant en entrée la deuxième information horaire IH2 comparée aux données stockées en mémoire. Les données relatives à une pluralité d'événements planifiés, stockées en mémoire 7 comprennent pour chaque événement, l'heure d'arrivée de cet événement dans un système de temps universel, GMT ou Internet Time, ainsi que les indications relatives à cet événement.

Les données stockées peuvent être pré-programmées dans la mémoire 7, mais préférentiellement elles sont téléchargées au moyen d'un récepteur 9 acoustique, ou d'un récepteur classique radiofréquence ou infra-rouge, depuis un site d'un réseau informatique étendu.

Le détail de fonctionnement d'un récepteur acoustique est notamment donné dans la demande WO 01/09689 déposée au nom du présent Déposant, notamment en ce qui concerne le schéma électrique d'un circuit convertisseur d'un signal acoustique représenté à la figure 3 de cette demande.

L'utilisation d'un tel récepteur acoustique pour télécharger des données depuis un site sur un réseau informatique étendu, est détaillée dans la demande EP N° 01201271.2 déposée au nom de Swatch AG et intitulée « Procédé et système permettant d'accéder à des informations et / ou des données disponibles d'un réseau informatique étendu ». Notamment le système d'accès à ces informations et/ou données est représenté à la figure 1 de cette demande, ainsi que le procédé d'accès associé.

Typiquement, les données relatives à une pluralité d'événements planifiés sont regroupées sous forme d'un fichier téléchargeable dans la mémoire 7, ce fichier étant disponible sur le ou les sites partenaires liés à la pluralité d'événements.

Les moyens de comparaison 8 permettent de comparer la deuxième information horaire IH2 avec l'heure d'arrivée de chaque événement stockée en mémoire, et en cas de correspondance d'activer des moyens indicateurs 10 disposés en correspondance avec des indications / symboles 11 (D1 ...D6) placés sur le cadran de la pièce d'horlogerie. Il est également possible de prévoir d'avertir un utilisateur en cas de correspondance pour indiquer l'arrivée d'un ou plusieurs événements, par l'activation par les moyens de comparaison 8 de moyens d'avertissement, formés par exemple par un cristal piézoélectrique 12.

Les figures 3A et 3B représentent des première et deuxième variantes selon un premier mode de réalisation de l'invention, où la pluralité d'événements planifiés concerne les différentes épreuves disputées lors d'une Olympiade regroupées par disciplines. Les données relatives à cette pluralité d'événements sont soit pré-programmées, soit téléchargées dans la mémoire de la pièce d'horlogerie.

Selon une première variante représentée à la figure 3A, la pièce d'horlogerie 21 comprend des moyens indicateurs horaires comportant des moyens d'affichage analogiques 22 et / ou des moyens d'affichage digitaux 23, par exemple du type LCD (« Liquid Crystal Display »). De plus, le cadran 24 de la pièce d'horlogerie comprend notamment des symboles 25 non horaires de même nature relatifs à la pluralité d'événements, ces symboles 25 étant disposés de préférence à la périphérie du cadran 24. Dans ce premier mode de réalisation, ces symboles représentent les différentes disciplines sportives des Jeux Olympiques.

Le cadran 24 comprend également des moyens indicateurs 26 de préférence fixes et placés de manière annulaire en regard des symboles 25 représentant les disciplines. Ces moyens indicateurs peuvent être par exemple des diodes luminescentes ou LEDs, représentées sous la forme de pastilles blanches ou noires. Une pastille blanche indique que la diode luminescente correspondante est éteinte ou désactivée, en revanche une pastille noire indique que la diode luminescente correspondante est allumée ou activée.

Le cadran 24 est susceptible de comprend en outre des moyens d'affichage numériques 27 susceptibles de fournir des informations telles que la date et le temps restant avant le début ou la fin de la pluralité d'événements planifiés, cette pluralité d'événements étant liés entre eux, dans le cadre d'une manifestation plus grande comme par exemple les Jeux Olympiques. Dans un mode particulier, la pièce d'horlogerie est pourvue d'une antenne RF et de moyens de traitement des signaux reçus par cette antenne, les moyens d'affichage numériques 27 additionnels étant alors utiliser pour afficher les informations obtenues par transmission radiofréquence, comme par exemple le ou les sites sur lesquels le ou les événements se déroulent, ou l'évolution du score du ou des événements en cours.

Dans la première variante représentée à la figure 3A, il est visible qu'en fonction du contenu de la mémoire et du temps universel calculé par le circuit interne, les moyens indicateurs 26 correspondant aux symboles 25 des disciplines en cours sont activés - pastilles noires -, et ce quelle que soit l'heure locale de la position géographique de l'utilisateur. En effet, les données relatives à la pluralité d'événements planifiés, stockées dans la mémoire comprennent notamment comme information, l'arrivée de chacun des événements en fonction d'un temps universel, par exemple l'Internet Time, et la pièce d'horlogerie comprend une base de temps permettant de générer une information horaire universelle du même type que celle utilisée pour définir l'arrivée des événements. Ainsi, la comparaison entre les deux informations ne dépend pas de l'heure locale de la position géographique de l'utilisateur.

Selon une deuxième variante du premier mode de réalisation représentée à la figure 3B, la pièce d'horlogerie 21 comprend des moyens d'affichage horaire digitaux 23. Le cadran 24 présente à la différence des symboles de la première variante de la figure 3A, des indications 25 non horaires de même nature, relatives à la pluralité d'événements. Ces indications 25 sont placées de préférence à la périphérie du cadran 24. Ces indications représentent dans cet exemple les différentes disciplines des Jeux Olympiques. On retrouve sinon les mêmes éléments, notamment les moyens indicateurs 26 de préférence fixes et placés le long d'un cercle en regard des indications 25 représentant les disciplines.

La figure 4 représente un deuxième mode de réalisation selon l'invention, où la pluralité d'événements planifiés concerne les différents pays participant à une compétition internationale du type Coupe du Monde. Tous les matches d'une telle compétition étant connu largement à l'avance, il est prévu soit de pré-programmer, soit de télécharger depuis un site d'un réseau informatique étendu, les informations concernant tous les matchs, à savoir, l'horaire universel de chaque match, le nom des équipes qui jouent l'une contre l'autre et éventuellement d'autres informations comme le lieu de la rencontre. Pour ce qui est des matches après élimination de certaine équipe, il est également prévu de pouvoir télécharger, ou d'introduire le résultat des matches précédents pour connaître les matches restant à disputer.

La pièce d'horlogerie 31 comprend des moyens indicateurs horaires 23, par exemple du type LCD (« Liquid Crystal Display »). Le cadran 24 de la pièce d'horlogerie comprend notamment des indications non horaires 25 de même nature, relatives à la pluralité d'événements. Dans ce deuxième mode de réalisation, ces indications 25 représentent les différents pays participants à une Coupe du Monde. A noter qu'il est envisageable de remplacer les indications 25 par des symboles, comme par exemple, les drapeaux des différents pays.

Le cadran 24 comprend également des moyens indicateurs 26, de préférence fixes et placés le long d'un cercle en regard des indications 25 représentant les pays. Ces moyens indicateurs peuvent être par exemple des diodes luminescentes ou LEDs, représentées sous la forme de flèches blanches ou noires sur le dessin. Une flèche blanche indique que la diode luminescente correspondante est éteinte ou désactivée, une flèche noire indique que la diode luminescente correspondante est allumée ou activée, les flèches blanches et noires entourées de pointillés indiquent que les diodes luminescentes correspondantes clignotent pour pouvoir indiquer alternativement le nom des différentes équipes jouant en même temps, en particulier lorsque deux matches se déroulent à la même heure.

Le cadran 24 comprend en outre des moyens pour masquer les indications 25 non horaires devenues non nécessaires, par exemple les pays dont les équipes nationales ont été éliminées de la compétition. Ces moyens pour masquer ces indications 25 comprend de préférence une cellule à cristaux liquides réflective disposée entre le cadran 24 et la glace, non représentée, de la pièce d'horlogerie 21. Cette cellule comprend des segments 28 adressés de façon appropriée. Selon que l'équipe nationale des pays indiqués sur les indications 25 est éliminée ou non, les segments réflectifs 28 sont respectivement commandés de manière à laisser passer la lumière, le pays restant alors visible, ou à ne pas laisser passer la lumière, le pays étant alors masqué.

Le cadran 24 peut comprendre en outre des moyens d'affichage digitaux 27 permettant de fournir des informations telles que l'état d'avancement de la compétition et le lieu de la rencontre en cours.

De plus, la pièce d'horlogerie comprend des organes de commande 30 permettant d'introduire des informations comme les résultats des matches déjà disputés, afin notamment de permettre aux données relatives à la pluralité d'événements, stockées dans la mémoire de la pièce d'horlogerie d'être mises à jour. Il est également possible de télécharger ces informations directement depuis un site spécifique d'un réseau informatique étendu.

La figure 5 représente un troisième mode de réalisation selon l'invention, où la pluralité d'événements planifiés concerne les différents jours fériés d'une année pour un certain nombre de pays sélectionnables. Les données relatives à cette pluralité d'événements sont soit pré-programmées, soit téléchargées dans la mémoire de la pièce d'horlogerie.

La pièce d'horlogerie 21 comprend des moyens indicateurs horaires comportant des moyens d'affichage analogiques 22 et / ou des moyens d'affichage digitaux 23, par exemple du type LCD (« Liquid Crystal Display »). De plus, une cellule à cristaux liquides réflective est disposée sur la périphérie du cadran 24 de la pièce d'horlogerie. Cette cellule comprend des segments 28 adressés de façon appropriée, susceptibles d'afficher, en fonction des données stockées dans la mémoire, des indications non horaires 25 et / ou symboles, non représentés, de même nature relatifs à la pluralité d'événements. Dans ce troisième mode de réalisation, les indications 25 représentent le code à deux lettres des états contractants à la Convention sur le Brevet Européen. Les segments 28 lorsqu'ils laissent passer la lumière, permettent d'afficher les codes à deux lettres, et lorsqu'ils ne laissent pas passer la lumière, masquent ces codes.

Il est à noter qu'à titre de variante, il est également possible d'utiliser un écran à cristaux liquides réflectif disposé au-dessus du cadran et en particulier au-dessus de la périphérie du cadran, et de définir les zones devant laisser passer la lumière et donc laisser visible les indications devant être affichés dans ces zones, et les zones ne devant pas laisser passer la lumière et ainsi masquer les indications correspondant à ces zones.

Selon un quatrième mode de réalisation avantageux de l'invention, représenté à la figure 6, il est prévu que les indications et / ou symboles 25 non horaires de même nature relatifs à une pluralité d'événements planifiés soient disposés non pas sur le cadran 24 de la pièce d'horlogerie 21, mais sur la lunette 31. De préférence, une lunette amovible est utilisée permettant de changer les indications et / ou symboles 25 lors de la reprogrammation ou lors du téléchargement d'une nouvelle pluralité d'événements planifiés. En effet, il est préférable et grandement économique de pouvoir modifier ces indications ou symboles 25 en changeant simplement de lunette 31, au lieu de devoir soit changer de montre, soit changer de cadran, soit disposer d'une pièce d'horlogerie munie d'indications ou symboles programmables que l'on peut afficher avec une cellule à cristaux liquides. Afin de positionner correctement la nouvelle lunette amovible lors d'un changement, on notera qu'il est prévu de pourvoir, par exemple, la boîte de la pièce d'horlogerie d'un détrompeur, par exemple d'une marque triangulaire 32, à laquelle correspond une marque similaire 33 sur la nouvelle lunette. On notera encore que des moyens d'affichage digitaux 23 peuvent notamment servir à préciser les épreuves des disciplines correspondant aux événements en cours.

Enfin, il est important de noter que l'affichage du ou des événements en cours parmi la pluralité d'événements concernés, quel que soit le mode de réalisation, peut être effectué soit de manière continue, soit, dans un souci d'économie d'énergie, uniquement après l'activation d'un organe de commande du type bouton poussoir, couronne, glace tactile, etc.

De plus, il pourra être prévu d'intégrer des fonctionnalités annexes du type compte à rebours avant un événement, interrogation de la planification des événements, etc.

Il est également important de noter que toutes les combinaisons des caractéristiques sus-présentées, et en particulier des moyens indicateurs horaires et non horaires, sont possibles sans pour autant sortir du cadre de l'invention définie par les revendications annexées.

## Revendications

1. Pièce d'horlogerie électronique comprenant des premiers moyens indicateurs (4, 23 ou 5, 22) de ladite première information horaire et
une base de temps (1) pour délivrer une première information horaire (IH1), une pluralité d' indications / symboles non horaires (11, 25) ayant une même nature et relatifs à une pluralité d'événements planifiés, et liés entre eux dans le cadre d'une manifestation plus grande, **caractérisée en ce qu**'elle comprend:
- des deuxièmes moyens indicateurs (10, 26, 28) susceptibles de désigner simultanément plusieurs indications non horaires relatives à un ou plusieurs événements en cours parmi ladite pluralité d'événements planifiés,
- un circuit de commande (6) comportant des moyens de mémorisation (7) dans lesquels sont stockées des données relatives à la planification de ladite pluralité d'événements et des moyens de comparaison (8) pour comparer lesdites données stockées avec une information horaire, ledit circuit de commande activant lesdits deuxièmes moyens indicateurs en réponse à un signal de commande provenant desdits moyens de comparaison.

2. Pièce d'horlogerie électronique selon la revendication 1, **caractérisée en ce que** lesdits deuxièmes moyens indicateurs sont formés par une pluralité d'indicateurs fixes (26, 28) en correspondance chacun avec une desdites indications / symboles non horaires (25).

3. Pièce d'horlogerie électronique selon la revendication 2, **caractérisée en ce que** lesdites indications / symboles non horaires (25) sont disposés à la périphérie du cadran (24) et **en ce que** lesdits indicateurs fixes sont des diodes lumineuses (26) disposées en anneau en regard desdites indications /symboles.

4. Pièce d'horlogerie électronique selon la revendication 2, **caractérisée en ce que** lesdites indications / symboles non horaires (25) sont disposés à la périphérie du cadran et **en ce que** lesdits indicateurs fixes sont formés par une cellule à cristaux liquides réflective comprenant une pluralité de segments (28) disposés en anneau au-dessus desdites indications / symboles.

5. Pièce d'horlogerie électronique selon la revendication 2, **caractérisée en ce que** lesdites indications / symboles non horaires (25) sont disposés sur une lunette (31) amovible et **en ce que** lesdits indicateurs fixes sont des diodes lumineuses (26) disposées en anneau en regard desdites indications / symboles.

6. Pièce d'horlogerie électronique selon la revendication 1, **caractérisée en ce que** lesdites indications / symboles non horaires (25) sont disposées à la périphérie du cadran (24) et **en ce que** lesdits deuxièmes moyens indicateurs sont formés par un écran à cristaux liquides réflectif disposés au-dessus du cadran, susceptible de masquer ou non chacune desdites informations.

7. Pièce d'horlogerie électronique selon l'une quelconque des revendications précédentes, **caractérisée en ce que** ladite base de temps (1) délivre une deuxième information horaire universelle (IH2), et **en ce que** ladite pluralité d'événements est planifiée en fonction de cette deuxième information horaire.

8. Pièce d'horlogerie électronique selon la revendication 7, **caractérisée en ce qu**'elle comprend en outre des moyens d'avertissement (12) pour avertir un utilisateur qu'un ou plusieurs événements parmi ladite pluralité d'événements planifiés débutent.

9. Pièce d'horlogerie électronique selon l'une quelconque des revendications précédentes, **caractérisée en ce qu**'elle comprend en outre des moyens de réception (9) de signaux externes pour charger lesdites données relatives à la planification de ladite pluralité d'événements.

10. Pièce d'horlogerie électronique selon la revendication 9, **caractérisée en ce que** lesdits moyens de réception (9) sont des moyens de réception de signaux acoustiques modulés et **en ce que** les données relatives à la planification de ladite pluralité d'événements sont chargées depuis un site spécifique d'un réseau informatique étendu.

11. Pièce d'horlogerie électronique selon l'une quelconque des revendications précédentes, **caractérisée en ce qu**'elle comprend en outre des organes de commandes (30) pour activer lesdits deuxièmes moyens indicateurs (26, 28) correspondant à un ou plusieurs événements en cours parmi ladite pluralité d'événements planifiés.

12. Pièce d'horlogerie électronique selon la revendication 11, **caractérisée en ce qu**'elle comprend un mode de fonctionnement continu pendant lequel lesdits deuxièmes moyens indicateurs (26, 28) correspondant à un plusieurs événements en cours parmi ladite pluralité d'événements planifiés sont activés et désactivés automatiquement, respectivement au début à la fin de chaque événement.

13. Pièce d'horlogerie électronique selon l'une quelconque des revendications précédentes, **caractérisée en ce qu**'elle comprend en outre des moyens de décompte pour indiquer le temps restant avant un événement.

## Claims

1. Electronic timepiece including a time base (1) for delivering a first time-related piece of information (IH1), first indicator means (4, 23 or 5, 22) for said first time-related piece of information and a plurality of non time-related indications/ symbols (11, 25) having a same nature and relating to a plurality of scheduled events and connected to each other within the scope of a larger event, **characterized in that** it includes:
- second indicator means (10, 26, 28) capable of simultaneously designating several non time-related indications/symbols relating to one or more events occurring from among said plurality of scheduled events,
- a control circuit (6) including storage means (7) in which data is stored relating to the scheduling of said plurality of events and comparison means (8) for comparing said stored data with a time-related piece of information, said control circuit activating said second indicator means in response to a control signal from said comparison means.

2. Electronic timepiece according to claim 1, **characterized in that** said second indicator means are formed by a plurality of fixed indicators (26, 28) each corresponding to one of said non time-related indications/symbols (25).

3. Electronic timepiece according to claim 2, **characterized in that** said non time-related indications/symbols (25) are arranged at the periphery of the dial (24) and **in that** said fixed indicators are light emitting diodes (26) arranged in a ring facing said indications/symbols.

4. Electronic timepiece according to claim 2, **characterized in that** said non time-related indications/symbols (25) are arranged at the periphery of the dial and **in that** said fixed indications are formed by a liquid crystal cell including a plurality of segments (28) arranged in a ring above said indications/symbols.

5. Electronic timepiece according to claim 2, **characterized in that** said non time-related indications/symbols (25) are arranged on a removable bezel (31) and **in that** said fixed indicators are light emitting diodes (26) arranged in a ring facing said indications/symbols.

6. Electronic timepiece according to claim 1, **characterized in that** said non time-related indications/symbols (25) are arranged at the periphery of the dial (24) and **in that** said second indicator means are formed by a liquid crystal cell arranged above the dial, capable of masking or leaving visible each of said indications/symbols.

7. Electronic timepiece according to any one of the preceding claims, **characterized in that** said time base (1) delivers a second universal time-related piece of information (IH2), and **in that** said plurality of events is scheduled as a function of this second time-related piece of information.

8. Electronic timepiece according to claim 7, **characterized in that** it further includes warning means (12) to alert a user that one or several events from among said plurality of scheduled events are starting.

9. Electronic timepiece according to any one of the preceding claims, **characterized in that** it further includes means (9) for receiving external signals for loading said data relating to the scheduling of said plurality of events.

10. Electronic timepiece according to claim 9, **characterized in that** said reception means (9) are means for receiving modulated acoustic signals and **in that** the data relating to the scheduling of said plurality of events is loaded from a specific site of a wide computer network.

11. Electronic timepiece according to any one of the preceding claims, **characterized in that** it further includes control members (30) for activating said second indicator means (26, 28) corresponding to one or more events in progress from among said plurality of scheduled events.

12. Electronic timepiece according to claim 11, **characterized in that** it includes a continuous operating mode during which said second indicator means (26, 28) corresponding to one or more events in progress from among said plurality of events are activated and deactivated automatically, respectively at the beginning or at the end of each event.

13. Electronic timepiece according to any one of the preceding claims, **characterized in that** it further includes countdown means for indicating the time remaining until an event.

## Patentansprüche

1. Elektronisches Zeitmessgerät umfassend eine Zeitbasis (1) zum Liefern einer ersten Zeitinformation (IH1), erste Anzeigemittel (4, 23 oder 5, 22) der ersten Zeitinformation und eine Vielzahl von nicht-zeitlichen Anzeigen/ Symbolen (11, 25) von gleicher Art, die sich auf eine Vielzahl von geplanten Ereignissen bezieht, die im Rahmen eines größeren Zusammenhangs miteinander verbunden sind, **dadurch gekennzeichnet, dass** es umfaßt:
- zweite Anzeigemittel (10, 26, 28), die gleichzeitig mehrere nichtzeitliche Anzeigen bezeichnen können, die sich auf ein oder mehrere laufende Ereignisse unter der Vielzahl von geplanten Ereignissen beziehen,
- einen Steuerschaltkreis (6) umfassend Speichermittel (7), in denen Daten bezüglich der Planung der Vielzahl von Ereignissen gespeichert sind, und Vergleichsmittel (8) zum Vergleichen der gespeicherten Daten mit einer zeitlichen Information, wobei der Steuerschaltkreis die zweiten Anzeigemittel im Ansprechen auf ein von den Vergleichsmitteln kommendes Steuersignal aktiviert.

2. Elektronisches Zeitmessgerät nach Anspruch 1, **dadurch gekennzeichnet, dass** die zweiten Anzeigemittel durch eine Vielzahl von feststehenden Indikatoren (26, 28) gebildet werden, die jeweils den nicht-zeitlichen Anzeigen/Symbolen (25) entsprechen.

3. Elektronisches Zeitmessgerät nach Anspruch 2, **dadurch gekennzeichnet, dass** die nicht-zeitlichen Anzeigen/Symbole (25) am Rand des Zifferblatts (24) angeordnet sind und dass die feststehenden Indikatoren ringförmig gegenüber den Anzeigen/Symbolen angeordnete Leuchtdioden (26) sind.

4. Elektronisches Zeitmessgerät nach Anspruch 2, **dadurch gekennzeichnet, dass** die nicht-zeitlichen Anzeigen/Symbole (25) am Rand des Zifferblatts angeordnet sind und dass die feststehenden Indikatoren durch eine reflektierende Flüssigkristallzelle umfassend eine Vielzahl von Segmenten (28) gebildet werden, die ringförmig über den Anzeigen/Symbolen angeordnet sind.

5. Elektronisches Zeitmessgerät nach Anspruch 2, **dadurch gekennzeichnet, dass** die nicht-zeitlichen Anzeigen/Symbole (25) auf einem abnehmbaren Glasreif bzw. einer Lünette (31) angeordnet sind und dass die feststehenden Indikatoren ringförmig gegenüber den Anzeigen/Symbolen angeordnete Leuchtdioden (26) sind.

6. Elektronisches Zeitmessgerät nach Anspruch 1, **dadurch gekennzeichnet, dass** die nicht-zeitlichen Anzeigen/Symbole (25) am Rand des Zifferblatts (24) angeordnet sind und dass die zweiten Anzeigemittel durch einen über dem Zifferblatt angeordneten reflektierenden Flüssigkristallschirm gebildet sind, der geeignet ist, jede Information zu verdecken oder nicht zu verdecken.

7. Elektronisches Zeitmessgerät nach einem der vorhergehenden Ansprüche, **dadurch gekennzeichnet, dass** die Zeitbasis (1) eine zweite universelle Zeitinformation (IH2) liefert, und die Vielzahl von Ereignissen in Abhängigkeit von der zweiten zeitlichen Information geplant wird.

8. Elektronisches Zeitmessgerät nach Anspruch 7, **dadurch gekennzeichnet, dass** es weiterhin Alarmmittel (12) umfaßt, um einen Benutzer auf den Beginn eines oder mehrerer Ereignisse unter der Vielzahl von geplanten Ereignissen aufmerksam zu machen.

9. Elektronisches Zeitmessgerät nach einem der vorhergehenden Ansprüche, **dadurch gekennzeichnet, dass** es weiterhin Empfangsmittel (9) zum Empfang von externen Signalen zum Eingeben der entsprechenden Daten in die Planung der Vielzahl von Ereignissen umfaßt.

10. Elektronisches Zeitmessgerät nach Anspruch 9, **dadurch gekennzeichnet, dass** die Empfangsmittel (9) Mittel zum Empfang akustischer modulierter Signale sind und die die Planung der Vielzahl von Ereignissen betreffenden Daten von einer spezifischen Site eines ausgedehnten Informationsnetzes herrühren.

11. Elektronisches Zeitmessgerät nach einem der vorhergehenden Ansprüche, **dadurch gekennzeichnet, dass** es weiterhin Steuerorgane (30) zum Aktivieren der zweiten Anzeigemittel (26, 28) entsprechend einem oder mehreren laufenden Ereignissen unter der Vielzahl von geplanten Ereignissen umfaßt.

12. Elektronisches Zeitmessgerät nach Anspruch 11, **dadurch gekennzeichnet, dass** es einen fortlaufenden Funktionsmodus umfaßt, während dessen die zweiten Anzeigemittel (26, 28), die einem oder mehreren der laufenden Ereignisse unter der Vielzahl von geplanten Ereignissen entsprechen, am Beginn bzw. Ende jedes Ereignisses automatisch aktiviert bzw. deaktiviert werden.

13. Elektronisches Zeitmessgerät nach einem der vorhergehenden Ansprüche, **dadurch gekennzeichnet, dass** es weiterhin Berechnungsmittel zum Anzeigen der verbleibenden Zeit vor einem Ereignis umfaßt.
